# EUROPÄISCHE PATENTSCHRIFT

(11) **EP 0 308 277 B1**
(45) Veröffentlichungstag und Bekanntmachung des Hinweises auf die Patenterteilung: **18.07.1990**
(21) Anmeldenummer: 88401800.3
(22) Anmeldetag: 14.09.1988
(51) Int. Cl.: A63B 69/00

(54) **Gerät zum Trainieren von Fussbewegungen, insbesondere für den Judosport**
Device for exercising footmovements especially for Judo sport
Dispositif pour s'entrainer aux mouvements de pied en particulier le Judo

(30) Priorität: 17.09.1987 AT 2348/87
(43) Veröffentlichungstag der Anmeldung: 22.03.1989
(73) Patentinhaber: Jahoda, Frantisek, A-5201 Seekirchen (AT)
(72) Erfinder: Jahoda, Frantisek, A-5201 Seekirchen (AT)
(74) Vertreter: Patentanwälte Zellentin & Partner

(56) Entgegenhaltungen:
- DE-C- 66 905
- GB-A- 1 074 446
- US-A- 4 247 117

## Beschreibung

Zum Training der im Judo-Sport wichtigen, aber in den meisten Lehrsystemen dennoch vernachlässigten ASHI-WAZA (Beinfegetechniken) genügt es bei Anfängern insbesondere im Kindesalter nicht, diese Techniken sofort an einem Partner zu üben, dies erfolgt zweckmäßigerweise daher am besten zuerst an einem auf der Matte liegenden beweglichen Gegenstand. Dazu werden von vielen Trainem Papierkügelchen, zerschnittene Tennisbälle oder kleine Holzstückchen verwendet. Diese bisher benutzten Objekte sind sowohl vom Reibungswiderstand als auch von der Verletzungsgefahr (wenn man Holzklötzchen benutzt) unbefriedigend und bieten zudem keinen besonderen Anreiz für Kinder, sich mit den Ashi-Techniken spielerisch auseinanderzusetzen. Ein spezielles eigens für das Judo-Training zugerichtetes und sinnvolles Hilfsmittel bzw. Trainingsgerät fehlt bisher.

Aus der DE-C 66 905 ist ein birnen- oder keulenförmiger, allseitig geschlossener luftgefüllter Spielball aus Gummi bekannt, dessen schwächerer länglicher Teil als Handgriff dient, um ein bequemes Schleudern des Balles zu ermöglichen. Der Spielball weist einen kugeligen Kopf und einen als Handgriff dienenden Stiel auf. Im Scheitel des kugeligen Teils kann ein Bleigewicht eingelegt sein, um einen tiefen Schwerpunkt zu gewährleisten. Dieser Ball ist für das Treibballspiel oder Parteiballspiel gedacht und soll dazu besser geeignet sein, da er ein bequemes Anfassen ermöglicht.

Aufgabe der Erfindung ist es, ein Gerät zum Training von Fußbewegungen, insbesondere für Techniken des Judosports anzugeben, das auch für Kinder geeignet ist, eine Verletzungsgefahr ausschließt, und auf einer Judomatte ein gewisses Maß an Reibungswiderstand bietet.

Diese Aufgabe wird durch ein Gerät mit den Merkmalen des Anspruchs 1 gelöst. Vorteilhafte Ausgestaltungen sind den Unteransprüchen zu entnehmen.

Das Gerät ist der anatomischen Form eines Fußes angepaßt, und durch das weiche elastische abgerundete Material besteht auch dann keine Verletzungsgefahr, wenn Übende darauf fallen. Durch die beanspruchte Form werden die damit Übenden zu einer korrekten Fußhaltung beim Fegen gezwungen und insbesondere Kinder zum Üben der Fegetechniken angeregt.

Durch die vorteilhafte Befestigung mittels einer Schnur am Gürtel ist ein dynamisches Training möglich, da das Gerät jeweils wieder in seine Ausgangsposition zwischen den Füßen des Übenden zurückkehrt.

Die Erfindung wird nachstehend an einem Ausführungsbeispiel für Kinder unter Bezug auf Zeichnungen näher erläutert. Es zeigt:
Abb. 1 ein Gerät mit Schnur in Seitenansicht,
Abb. 2 das Gerät ohne Schnur in Draufsicht,
Abb. 3 das Gerät ohne Schnur im Schnitt,
Abb. 4 ein hohles Gerät ohne Schnur in Seitenansicht und teilweisem Schnitt mit Maßangaben.

Das Gerät besteht aus einem aus Gummi (oder Plastik) gefertigten, hohlen Gegenstand, der eine kreisrunde Bodenfläche aufweist, die bei Schiebebewegungen über die Judomatte einen genau berechneten Reibungswiderstand bietet, der z.B. etwa dem Widerstand eines im Schritt befindlichen Beines bei einem Kind zwischen 5-9 Jahren entsprechen kann. Die Wölbung des flachen Teils und der Verlauf des sich nach oben verjüngenden oberen Teils des Trainingsgeräts entsprechen anatomisch genau der Form von Vorfuß und Rist eines Kinderfußes der genannten Altersgruppe. Am oberen Teil ist ein kleiner Absatz a (Abb. 1-3) angebracht, der ein bequemes Fassen des Geräts von oben ermöglicht. Aus der Öffnung an der Spitze des Gerätes tritt eine elastische Schnur (Abb. 1) hervor, welche in ihrer Länge den Bedürfnissen des jeweils Übenden angepaßt werden kann. Sie wird entweder am Gürtel des Übenden oder an dem seines Übungspartners befestigt; bei bestimmten Ubungen kann sie auch in der linken oder rechten Hand gehalten werden. Durch die Art der Aufgängung soll es nach erfolgter Trainingsbewegung möglichst wieder in seine Ausgangsposition zurückkehren. Für statische Übungen kann das Gerät auch ohne Schnur b benutzt werden.

Von oben sieht das Gerät scheibenförmig aus (Abb. 2), so daß ungeachtet seiner Position von jeder Seite eine identische Übungsmöglichkeit gegeben ist, ein Umstand, der besonders bei Eingangskombinationen der Ashi-Waza-Technik wichtig ist. Der Durchmesser des Geräts beträgt 175 mm, der Durchmesser der dem Fußrist entsprechenden Kuppe beträgt 52 mm, der Absatz a hat eine Dicke von 10 mm. Die Wölbung des unteren Teils des Geräts entspricht genau der eines durchschnittlichen Kinderfußes bei einem Alter von 5-9 Jahren. Die Schräge im aufsteigenden Teil der Kuppe simuliert entsprechend den Rist,des Kinderfußes. Das Gewicht dieses Geräts sollte 300 g möglichst nicht überschreiten.

Bei erfolgender Fegebewegung des Übenden, die mit der etwas gekrümmten Innenseite der Fußsohle zu geschehen hat, übt das Gerät einen bestimmten Reibungswiderstand auf der Judomatte aus, der etwa dem eines unbelasteten Kinderfußes entspricht. Dadurch kommt es zu einer zufriedenstellenden Simulation einer «Barai»-Bewegung. Das Fegen kann nach den beiden Seiten (De-Ashi-Barai, Okuri-Ashi-Barai) oder im Kreisbogen außen oder innen nach hinten (O-Soto-Barai, Ko-Soto-Barai, O-Uchi-Barai, Ko-Uchi-Barai) erfolgen. Auch für die Uchi-Mata-Bewegung, die strenggenommenen natürlich nicht zu den Ashi-Techniken zählt, ergeben sich in verschiedenen Kombinationen Übungsmöglichkeiten. Das Gerät kann auch aus Hüfthöhe fallengelassen werden, wobei der Übende seine Reaktion mit dem fegenden Bein verbessern kann, da der Augenblick, in dem das Gerät am Boden knapp vor dem Aufprall gefegt werden kann, abgeschätzt und ausgenützt werden muß. Da das Gerät dann, wenn es bei dieser Übung zu spät oder zu früh getroffen wird, aufgrund seiner Elastizität wegspringt, ist diese Übung für gute Beinreaktionen besonders erfolgversprechend.

## Patentansprüche

1. Gerät zum Trainieren von Fußbewegungen, insbesondere für den Judosport, dadurch gekennzeichnet, daß es eine kreisrunde, in eine Wölbung übergehende Bodenfläche und einen sich nach oben verjüngenden oberen Teil aufweist und aus einem elastischen Werkstoff besteht und daß die Wölbung des flachen Teiles und die Resultierende des sich verjüngenden oberen Teiles der Anatomie eines Fußes, insbesondere dem Spann (Vorfuß) und Rist angepaßt sind.

2. Gerät nach Anspruch 1, dadurch gekennzeichnet, daß es axialsymmetrisch ist.

3. Gerät nach Anspruch 1 oder 2, dadurch gekennzeichnet, daß es hohl ausgeführt ist.

4. Gerät nach einem der Ansprüche 1 bis 3, dadurch gekennzeichnet, daß es am oberen Teil einen kleinen Griff-Absatz/Einschnitt (a) aufweist.

5. Gerät nach einem der Ansprüche 1 bis 4, dadurch gekennzeichnet, daß es mit einer im oberen Teil austretenden Schnur (b) versehen ist.

6. Gerät nach Anspruch 5, dadurch gekennzeichnet, daß die Schnur (b) elastisch ist.

7. Gerät nach einem der Ansprüche 1 bis 6, dadurch gekennzeichnet, daß der Boden mit einer Reibungswiderstandsfläche zur Erhöhung der Gleitreibung auf einer Judomatte versehen ist.

8. Gerät nach Anspruch 7, dadurch gekennzeichnet, daß die Reibungswiderstandsfläche auswechselbar angeordnet ist.

## Claims

1. A device for training foot movements, in particular for the sport of judo, characterized in that it comprises a circular bottom part curving upwardly and an upper part tapering upwardly and that it consists of an elastic material and that the curvature of the flat part and the resulting line of the tapered upper part are adapted to the anatomy of a foot, in particular to the length of the foot and the shape of the instep.

2. The device according to claim 1, characterized in that it is symmetrical about its central axis.

3. The device according to claim 1 or 2, characterized in that it is hollow.

4. The device according to any of claims 1 to 3, characterized in that it has a small gripping ledge/step (1) on its upper part.

5. The device according to any of claims 1 to 4, characterized in that it provides a cord (b) exiting from its upper part.

6. The device according to claim 5, characterized in that the cord (b) is elastic.

7. The device according to any of claims 1 to 6, characterized in that the bottom is provided with a friction covering for increasing the sliding friction on a judo mat.

8. The device according to claim 7, characterized in that the friction covering is replacable.

## Revendications

1. Dispositif pour l'entrainement des mouvements du pied, en particulier pour le sport de judo, caractérisé en ce qu'il présente, au sol, une surface circulaire qui se transforme en un bombement, et une partie supérieure qui va en se rétrécissant vers le haut et qu'il est constitué d'un matériau élastique; et par le fait que le bombement de la partie plate et la . forme résultant du fait que la partie supérieure va en se rétrécissant sont adaptés à l'anatomie d'un pied, en particulier à l'avant-pied (et au cou-de- pied).

2. Dispositif selon la revendication 1, caractérisé par le fait qu'il possède une symétrie axiale.

3. Dispositif selon la revendication 1 ou 2, caractérisé par le fait qu'il est creux.

4. Dispositif selon l'une des revendications 1 à 3, caractérisé par le fait qu'il possède, à sa partie supérieure, un petit gradin/encoche de prise (a).

5. Dispositif selon l'une des revendications 1 à 4, caractérisé par le fait qu'il comporte un cordon (b) sortant à sa partie supérieure.

6. Dispositif selon la revendication 5, caractérisé par le fait que le cordon (b) est élastique.

7. Dispositif selon l'une des revendications 1 à 6, caractérisé par le fait que sa partie inférieure comporte une surface offrant une résistance de frottement, visant à accroître le frottement de glissement sur un tatami.

8. Dispositif selon la revendication 7, caractérisé par le fait que la surface offrant une résistance de frottement est disposée de façon à pouvoir être remplacée.
